# EUROPÄISCHE PATENTSCHRIFT

(11) **EP 1 163 115 B1**
(45) Veröffentlichungstag und Bekanntmachung des Hinweises auf die Patenterteilung: **05.03.2003**
(21) Anmeldenummer: 00920501.4
(22) Anmeldetag: 15.03.2000
(51) Int. Cl.: B41F 35/06, B41F 35/00

(54) **REINIGUNGSVORRICHTUNG FÜR DRUCKZYLINDER VON ROTATIONSDRUCKMASCHINEN**
CLEANING DEVICE FOR PRESSURE CYLINDERS OF ROTARY PRINTING PRESSES
DISPOSITIF DE NETTOYAGE DE CYLINDRES D'IMPRESSION DE PRESSES ROTATIVES ET DE PRESSES D'IMPRESSION

(30) Priorität: 16.03.1999 DE 29904781 U
(43) Veröffentlichungstag der Anmeldung: 19.12.2001
(73) Patentinhaber: Munz, Richard, 68440 Zimmersheim (FR)
(72) Erfinder: Munz, Richard, 68440 Zimmersheim (FR)
(74) Vertreter: Maucher, Wolfgang, Dipl.-Ing.
(86) Internationale Anmeldenummer: EP0002260
(87) Internationale Veröffentlichungsnummer: WO00054971

(56) Entgegenhaltungen:
- EP-A- 0 369 565
- WO-A-98/41402
- DE-A- 4 203 914
- DE-U- 29 722 183
- US-A- 2 393 992

## Beschreibung

Die Erfindung bezieht sich auf eine Reinigungsvorrichtung für Druckzylinder von Rotationsdruckmaschinen, mit einer etwa parallel zum Druckzylinder angeordneten Führungsschiene, an der ein längs verfahrbarer Fahrschlitten geführt und mit dem ein Waschapparat lösbar verbindbar ist, wobei die Führungsschiene zum Anstellen des Waschapparates an den Druckzylinder zu diesem hin verstellbar ist, und wobei der Waschapparat über Versorgungsleitungen für Waschmittel, Luft und Stromversorgung mit einer Versorgungseinheit verbunden ist.

Eine derartige Reinigungsvorrichtung ist aus dem Dokument DE-A-4 203 914 bekannt.

An Rotationsdruckmaschinen entstehen prozessbedingt, abhängig von der Druckfarbe und dem zu bedruckenden Papier, Farb- und Papierstaubablagerungen, welche mit steigender Druckauflage zunehmen und ab einer gewissen Menge die Druckqualität negativ beeinflussen.
In den meisten Fällen werden die üblicherweise als Gummituchdruckzylinder ausgebildeten Druckzylinder während eines Maschinenstopps manuell gereinigt, was neben dem Aufwand auch Sicherheitsrisiken für das Personal darstellt, da die Zylinder motorisch angetrieben rotieren.
Seit geraumer Zeit werden automatisierte Waschsysteme zum Reinigen der Druckzylinder eingesetzt. Diese Systeme basieren auf einer rotierenden Bürste oder einem sich im Takt abwickelnden Reinigungstuch, welche über ein Düsensprühsystem mit Waschmittel und Wasser benetzt werden. Durch ein Anstellen an den rotierenden Druckzylinder entsteht der Reinigungsvorgang. Alle diese Systeme reinigen unter Anwendung von Waschmittel.
Derartige Waschsysteme sind fest dem Druckzylinder zugeordnet und werden eingesetzt, um in bestimmtem Zyklus, nach einer Anzahl von Drucken zwischen der Produktion und nach Produktionsende, den Druckzylinder zu waschen. Durch dieses Waschen werden die Farb- und Papierstaubablagerungen abgewaschen. Das frisch gereinigte Gummituch des Gummituchdruckzylinders gewährleistet einen qualitativ ordnungsgemäßen Fortdruck der laufenden Druckauflage oder die ordnungsgemäße Startbedingung nach einem Auftragswechsel.
Die Waschsysteme werden meist automatisch zugeschaltet an den Druckzylinder angestellt und über ein definiertes Waschprogramm vom Bedinungspult der Rotationsanlage oder über einen Leitrechner gestartet.
Ein Nachteil dieser am Markt befindlicher Waschsysteme ist die feste Zuordnung zum Druckzylinder. Diese macht eine aufwendige Integration bzw. Montage notwendig. Zudem sind bei jedem Rotationsmaschinentyp und Rotationsmaschinenformat Zylinderumfangsabhängig entsprechende konstruktive, mechanische Anpassungen am Waschsystem und an der Rotationsmaschine erforderlich.
Weitere Nachteile sind die Breiten der Waschsysteme, welche alle die Breite des zu reinigenden Zylinders haben und bedingt durch die feste Installation und Zuordnung zum jeweiligen Druckzylinder die technische Verbautheit des Zylinders sowie die eingeschränkte Ergonomie.
Die für den Bediener erforderliche Zugänglichkeit ist somit eingeschränkt. So können die sich auf dem Gummituchdruckzylinder befindlichen Gummitücher, welche durch Beschädigung oder Abnutzung während oder nach dem Produktionsprozess gewechselt werden müssen, nur gewechselt werden, wenn das jeweilige Gummituchwaschsystem ausgebaut und entfernt wird.
Ein weiterer Nachteil ist, daß die Systeme durch die feste Zuordnung zum jeweiligen Druckzylinder in der Regel untereinander nicht austauschbar sind und analog der Anzahl von Druckzylindern, auch Waschsysteme zu installieren sind.
Ein weiterer Nachteil ist der durch den hohen technischen Aufwand bedingte Service-, Reinigungs-, und Unterhaltsaufwand.

Aus der DE-U-29 722 183, welche der am 14. 07. 1999 nachveröffentlichten EP 0 928 687 A1 entspricht, ist eine Gummituchreinigungsvorrichtung bekannt, die kleiner ist als die Breite des zu reinigenden Druckzylinders und die auf einer Führungsschiene entlang der Längserstreckung des Druckzylinders verfahrbar ist. Dadurch ist durch Verschieben des Reinigungsvorrichtung auf der Führungsschiene, die Zugänglichkeit und die Sicht an eine gewünschte Stelle des Gummituchzylinders ermöglicht.
Bei dieser Reinigungsvorrichtung erfolgt die Zuführung der Ver-und Entsorgungsleitungen von einer externen Versorgungseinheit über einen Zentralversorgungsschlauch direkt zu dem Waschapparat. Der Zentralversorgungsschlauch wird dabei über Halter geführt, wobei für eine ausreichende Bewegungsfreiheit beim Verfahren des Waschapparates gesorgt werden muß. Diese, wegen der Bewegung des Waschapparates notwendigerweise lose Leitungsführung ist wegen der bei Druckmaschinen häufig beengten Platzverhältnisse unerwünscht und unter anderem wegen der Beschädigungsgefahr auch nachteilig.
Aus sicherheitstechnischen Gründen ist es häufig nicht zulässig, in den Druckmaschinen in unmittelbarer Nähe von rotierenden Druckzylindern, die Versorgungsmedien elektrische Energie, Heißwasser und Waschmittel über lose, gegebenenfalls zu einem zentralversorgungsschlauch zusammengefaßten Einzelschlauchführungen zuzuführen und ebenso über einen losen Absaugschlauch das Schmutzwasser-Waschmittelgemisch zurückzuführen.

Aufgabe der vorliegenden Erfindung ist es, eine Reinigungsvorrichtung der eingangs erwähnten Art zu schaffen, die insgesamt platzsparender ist und bei der eine weitgehend lose Verlegung der Ver-und Entsorgungsleitungen vermieden wird, so daß auch ein Einsatz in sicherheitsrelevanten Bereichen möglich ist.

Zur Lösung dieser Aufgabe wird vorgeschlagen, daß die Versorgungsleitungen innerhalb der Führungsschiene von dem Waschapparat zu einer feststehenden Anschlußstelle geführt sind, daß die Führungsschiene innenseitig einen Absaugkanal aufweist, der zwischen dem oberen und unteren Trum eines über Umlenkungen umlaufenden Riemens für den Transport des Fahrschlittens angeordnet ist, daß ein Riemen-Trum eine weitgehend dichtende Abdeckung des an einer Längsseite offenen Absaugkanals bildet, daß im Bereich des Fahrschlittens wenigstens ein ins Innere des Absaugkanals führender Verbindungskanal und im Bereich der feststehenden Anschlußstelle ein an den Absaugkanal angeschlossenes Anschlußrohr vorgesehen sind und daß die übrigen Versorgungsleitungen neben dem Absaugkanal innerhalb der Führungsschiene von der feststehenden Anschlußstelle zu dem Fahrschlitten verlaufen.
Damit ist eine lose, sperrige Leitungsverlegung vermieden. Durch die erfindungsgemäße Ausführung sind die Verund Entsorgungsleitungen geschützt im Inneren der Führungsschiene geführt, so daß Beschädigungen durch äußere Einflüsse vermieden werden und auch ein Einsatz in sicherheitsrelevanten Bereichen möglich ist.

Eine zweckmäßige Ausführungsform sieht vor, daß der Absaugkanal im wesentlichen durch ein im Querschnitt U-förmiges Profil gebildet ist, dessen offene Längsseite durch ein Trum des Riemens abgedeckt ist und daß vorzugsweise die Längsränder des Riemens auf seiner dem Absaugkanal abgewandten Seite überdeckende Seitenschienen vorgesehen sind.
Durch den im Absaugkanal herrschenden Unterdruck wird der Riemen dichtend an die Ränder des U-förmigen Profils angedrückt und durch die Seitenschienen seitlich geführt.

Besonders vorteilhaft ist es, wenn der vorzugsweise als Zahnriemen ausgebildete Riemen innenseitig jeweils im randnahen Bereich, in Umfangsrichtung durchgehende Nuten aufweist und daß der Absaugkanal mit den Rändern seiner offenen Längsseite in diese Nuten dichtend eingreift.
Dadurch ist eine besonders gute Abdichtung zwischen Riemen und U-förmigem Profil gegeben.

Eine Ausführungsform sieht vor, daß die Führungsschiene wannenförmig ausgebildet ist und außenseitig an den U-Seitenschenkeln vorzugsweise durch U-Schienen gebildete Führungen für den die offene Seite der Führungsschiene übergreifenden und in die Führungsschienen mit vorzugsweise kugelgelagerten Gleitführungen eingreifenden Fahrschlitten aufweist.
Durch die außen liegenden Führungen steht der Innenraum der Führungsschiene für den Absaugkanal und die anderen Versorgungsleitungen zur Verfügung. Außerdem befinden sich so die Führungen für den Fahrschlitten in einem größtmöglichen Seitenabstand, wodurch die Lagerung stabilisiert und eine exakte Führung auch bei höherer Belastung vorhanden ist.
Die Führungsschiene weist einen lichten Innenquerschnitt zur Aufnahme des Absaugkanals mit dem um ihn umlaufenden Riemen sowie längsseitig benachbart einen Aufnahmeraum für die insbesondere in einer Schleppkette geführten Versorgungsleitungen auf.
Die Schleppkette ist an einem Ende der Führungsschiene befestigt und verläuft schlaufenförmig zu dem Fahrschlitten. Der Absaugkanal kann zum Boden der Führungsschiene etwas beabstandet angeordnet sein, so daß einerseits Platz für das eine, unter dem Absaugkanal durchlaufende Trum des Riemens und andererseits Platz für einen Abschnitt der Schleppkette vorhanden ist. Die Schleppkette hat so die gesamte Innenbreite der Führungsschiene für die schlaufenförmige Umlenkung zur Verfügung. Damit lassen sich auch im Querschitt größere Versorgungsleitungen umlenken.

Zweckmäßigerweise ist die feststehende Anschlußstelle für die zu dem Fahrschlitten führenden Versorgungsleitungen an einem Ende der Führungsschiene angeordnet, wobei zur Führung der Versorgungsleitungen innerhalb der Führungsschiene vorzugsweise eine Schleppkecte vorgesehen ist.
Damit befindet sich die Anschlußstelle außerhalb des beschädigungsgefährdeten Bereiches.
An den äußeren Enden der Führungsschiene befindet sich in aller Regel entweder ein seitliches Trägergestell oder eine Wand, an der über eine Halterung die Führungsschiene gelagert ist. Am Trägergestell oder der Wand kann dann auch eine Verbindung zwischen der Versorgungseinheit und der feststehenden Anschlußstelle erfolgen.
Die feststehende Anschlußstelle, die also die seitliche Verstellbewegung des Fahrschlittens nicht mitmacht, weist zweckmäßigerweise ein aus der Führungsschiene vorstehendes, kurzes Leitungsstück auf, an dessen Ende Anschlußstücke zum Anschließen direkt oder über eine Zuleitung an die Versorgungseinheit vorgesehen sind.
An das bei der Anschlußstelle mündende Anschlußrohr des Absaugkanales ist zweckmäßigerweise ein Schlauch angeschlossen. Bevorzugt sind bei der feststehenden Anschlußstelle vorzugsweise schnelltrennbare Steckverbindungen zum Anschließen an die Versorgungseinheit vorgesehen. Damit ist ein schnelles An- und Abkuppeln zum Beispiel für Servicezwecke möglich.

Die Führungsschiene weist für die An- und Abstellbewegung quer zu ihrer Längserstreckung an ihren äußeren Enden Gleitelemente zum Einsetzen in Halterungen auf, wobei Hubzylinder, vorzugsweise Druckluftzylinder für die Hubbewegung vorgesehen sind, die an den Enden der Führungsschiene vorgesehen und mit ihren Hubelementen mit den seitlichen Halterungen gekuppelt sind.

Durch Ansteuerung der Hubzylinder bewegen diese die Führungsschiene mit dem aufgesetzten Waschapparat über einen einstellbaren Hubbereich vor in Waschstellung und zurück in Ruhestellung.

Vorteilhafterweise weist der Fahrschlitten und der auswechselbar mit diesem verbindbare Waschapparat an ihren einander zugewandten Seiten elektrische Steckverbindungen, Flüssigkeitskupplungen sowie die Absaugkupplungen auf, die als selbstkuppelnde, komplementäre Elemente ausgebildet sind und daß zur Lagezuordnung beim Kuppeln von Fahrschlitten und Waschapparat wenigstens ein in eine Gegenöffnung eingreifender Positionierstift vorgesehen ist.

Dadurch werden alle Ver- und Entsorgungsleitungen beim Aufsetzen des Waschapparates automatisch gekuppelt, sowie beim Abnehmen des Waschapparates automatisch entkuppelt. Mit geringstem Zeitaufwand ist somit der Austausch des Waschapparates möglich. Dies ist außer bei Wartungsarbeiten auch dann besonders vorteilhaft, wenn ein Waschapparat nacheinander für mehrere Druckzylinder, denen jeweils eine Führungsschiene zugeordnet ist, verwendet wird.

Eine Ausführungsform sieht vor, daß zum Verbinden des Waschapparates und des Fahrschlittens vorzugsweise am Waschapparat Einsteckzungen und am Fahrschlitten Laschen mit Einstecköffnungen und beabstandet zu dieser Verbindungsstelle eine Verriegelungsverbindung mit einem manuell betätigbaren Verriegelungshebel vorgesehen sind.
Somit kann der Waschapparat werkzeuglos mit dem Fahrschlitten verbunden werden, indem die Laschen in die Einstecköffnungen eingeführt, der Waschapparat aufgesetzt und dann mit dem Verriegelungshebel gesichert wird. Alle Ver- und Entsorgungsleitungen werden dabei automatisch gekuppelt.

Als Waschapparat können unterschiedliche Ausführungen eingesetzt werden, die aber alle die gleiche Anschlußkonfiguration zum Verbinden mit dem Fahrschlitten aufweisen, so daß sie wahl- und wechselweise mit einer Führungsschiene beziehungsweise deren Fahrschlitten verbindbar sind.
Unter anderem besteht auch die Möglichkeit, daß der Waschapparat zwei etwa achsparallele Bürsten aufweist, die in voneinander getrennten Gehäusebereichen untergebracht sind und deren Beaufschlagungsbereiche in unterschiedliche Richtungen weisen zur gleichzeitigen Beaufschlagung von zwei Druckzylindern.
Mit diesen zwei rotierenden Bürsten, vorzugsweise mit integriertem Antriebsmotor, ist die gleichzeitige Reinigung von zwei zugeordneten Zylindern möglich.

Zusätzliche Ausgestaltungen der Erfindung sind in den weiteren Unteransprüchen aufgeführt. Nachstehend ist die Erfindung mit ihren wesentlichen Einzelheiten anhand der Zeichnungen noch näher erläutert.

Es zeigt:
- Fig. 1: eine Querschnittdarstellung durch eine Führungsschiene einer Reinigungsvorrichtung mit auf dieser aufgesetztem Waschapparat,
- Fig. 2: eine etwas schematisierte Längsschnittdarstellung der in Fig. 1 gezeigten Reinigungsvorrichtung,
- Fig. 3: eine einem Druckzylinder zugeordnete Reinigungsvorrichtung mit als Wechselmodulen ausgebildeten Waschapparaten,
- Fig. 4: eine Querschnittdarstellung einer Reinigungsvorrichtung mit gegenüber Fig. 1 abgewandelter Ausführungsform eines Waschapparates und
- Fig. 5: eine Querschnittdarstellung einer Reinigungsvorrichtung mit einem Zwillings-Waschapparat zum gleichzeitigen Reinigen von zwei Druckzylindern.

Eine Reinigungsvorrichtung 1 dient zum Reinigen von Druckzylindern 2, an denen sich prozessbedingt Farb- und Papierstaubablagerungen anlagern, die von Zeit zur Zeit entfernt werden müssen.
Wie in Fig. 3 schematisch angedeutet, weist die Reinigungsvorrichtung 1 im wesentlichen eine parallel zum Druckzylinder 2 angeordnete Führungsschiene 3 auf, an der ein längs verfahrbarer Fahrschlitten 4 geführt ist und mit dem ein Waschapparat 5 lösbar verbindbar ist.
Der Waschapparat 5 hat an seiner dem Druckzylinder 2 zugewandten Seite eine oder mehrere rotierende Bürsten 6 (Fig. 1, 4 und 5), die an den Druckzylinder 2 zum Reinigen anstellbar sind. Für die Anstellbewegung ist die Führungsschiene 3 an ihren äußeren Enden quer zu ihrer Längserstreckung zwischen einer Ruhestellung und einer Arbeitsstellung verstellbar gemäß dem Doppelpfeil Pf.1 gelagert (Fig. 2 und 3).

Dem längs an der Führungsschiene 3 verfahrbaren Fahrschlitten 4 wird von außen Wasser und Waschmittel sowie elektrische Energie zugeführt. Außerdem sind noch Steuerleitungen an den Fahrschlitten 4 beziehungsweise den Waschapparat 5 angeschlossen und über einen Absaugkanal wird von dem Waschapparat ein anfallendes Schmutzwasser-Waschmittelgemisch abgesaugt.

Erfindungsgemäß sind die Ver- und Endsorgungsleitungen innerhalb der Führungsschiene 3 von dem Waschapparat 5 zu einer seitlichen feststehenden, die Längsfahrbewegung des Waschapparates 5 nicht mitmachenden Anschlußstelle 7 geführt. Eine Entsorgungsleitung einerseits und die Versorgungsleitungen andererseits sind dabei in zwei getrennten Kammern geführt.

Wie gut in Fig. 1 erkennbar, ist die Führungsschiene 3 wannenförmig mit einem etwa U-förmigen Querschnitt ausgebildet und weist außenseitig an den U-Seitenschenkeln 8 und 9 U-Schienen 10 zum Führen des Fahrschlittens 4 auf. Dieser Fahrschlitten 4 ist ebenfalls im Querschnitt etwa U-förmig ausgebildet und übergreift mit seinen Seitenschenkeln 11 und 12 die der Führungsschiene 3. Die U-Seitenschenkel 11 und 12 tragen innenseitig vorzugsweise kugelgelagerte Gleitführungen 13, welche in die U-Schienen 10 eingreifen.

Als Entsorgungsleitung für Schmutzwasser und Waschmittel ist innerhalb der Führungsschiene 3 ein Absaugkanal 14 vorgesehen. Dieser Absaugkanal 14 ist zwischen dem oberen Trum 15 und dem unteren Trum 16 eines über Umlenkrollen 17, 18 (Fig. 2) umlaufenden Riemens 19 für den Hin- und Hertransport des Fahrschlittens 4 angeordnet.

Der Absaugkanal 14 ist an seiner oberen Längsseite offen ausgebildet und dort von dem oberen Riemen-Trum 15 weitgehend dichtend abgedeckt.
Das untere Trum 16 des Riemens 19 verläuft unterhalb des Absaugkanales 14. Wie gut in Fig. 1 erkennbar, ist der Absaugkanal 14 im wesentlichen durch ein im Querschnitt U-förmiges Profil 20 gebildet, dessen oben offene Längsseite durch das obere Trum 15 des Riemens abgedeckt ist. Der Riemen 19 ist vorzugsweise als Zahnriemen ausgebildet und weist innenseitig jeweils im randnahen Bereich in Umfangsrichtung durchgehende Nuten 21 auf. Im Bereich des oberen Riemen-Trums 15 greifen die Längsränder 22 der offenen Seite des Absaugkanales beziehungsweise des U-Profiles 20 in die Nuten 21 ein. Der Riemen 19 ist dadurch seitengeführt und außerdem ergibt sich so eine bessere Abdichtung des Absaugkanales 14. Oberseitig des oberen Trums 15 verlaufen noch Seitenschienen 23, die den Riemen 19 randseitig etwa bis zu den Längsrändern 22 der oben offenen Längsseite übergreifen und eine zusätzliche Führung des Riemens 19 bilden.
Der Riemen 19 besteht vorzugsweise aus Kunststoff, es können aber auch Riemen aus Gummi oder aus Metall verwendet werden.

Wie bereits vorerwähnt, ist der Riemen 19 über stirnendig außerhalb des Absaugkanales 19 angeordnete Umlenkrollen 17, 18 geführt, wobei eine dieser Umlenkrollen 17 mit einem Antriebsmotor 24 gekuppelt ist. Der Riemen 19 kann damit in beide Umlaufrichtungen bewegt werden. Im Ausführungsbeispiel ist ein axial an die Umlenkrolle 17 gekuppelter Antriebsmotor 24 vorgesehen, es besteht aber auch die Möglichkeit, den Motor seitlich abgesetzt anzuordnen und als Antriebsübertragung zu der Umlenkrolle 17 oder 18 eine Kette oder einen Riemen vorzusehen.

Der Fahrschlitten 4 ist mit dem Riemen 19 gekuppelt, um eine längs der Führungsschiene 3 verlaufende Hin- und Herbewegung durchführen zu können. Dazu könnte der Riemen offen ausgebildet sein und mit seinen freien Enden an den Fahrschlitten 4 angeschlossen sein. Im gezeigten Ausführungsbeispiel ist der Riemen 19 als Endlosriemen ausgebildet und im Bereich des Fahrschlittens 4 sind als ins Innere des Absaugkanals 14 führender Verbindungskanal mehrere Rohrstutzen 25 vorgesehen, die den Riemen 19 dichtend durchgreifen und damit sowohl die Verbindung zwischen dem Inneren des Absaugkanales und einem auf den Fahrschlitten 4 aufgesetzten Waschapparat herstellen, andererseits aber auch durch das Eingreifen in den Riemen 19 Kupplungselemente für die Antriebsverbindung bilden.

Da der Riemen 19 zum Abdecken des Absaugkanales 14 eine entsprechende Breite von beispielsweise 3 cm hat, können auch entsprechend dimensionierte Rohrstutzen 25, zum Beispiel mit einem Durchmesser von 15mm bis etwa 20mm vorgesehen sein, um eine effektive Absaugung zu gewährleisten. Der Gesamt-Durchtrittsquerschnitt kann durch die Anzahl der Rohrstutzen 25, die in Reihe nebeneinander längs zum Riemen 19 angeordnet sind, angepaßt werden.

Bei der Anschlußstelle 7 für eine hier nicht dargestellte Versorgungseinheit ist an den Absaugkanal 14 ein Anschlußrohr 26 angeschlossen, das über eine Schlauchleitung mit der eine Absaugeinrichtung aufweisenden Versorgungseinheit verbindbar ist. Wie in Fig. 2 erkennbar, befindet sich die Anschlußstelle 7 linksseitig am Ende der Führungsschiene 3. Außer dem Anschlußrohr 26 gehören zu dieser Anschlußstelle 7 noch angedeutete und nicht näher dargestellte, schnelltrennbare Steckverbindungen 27 zum Zuführen von Heißwasser, Waschmittel, Dampf, Druckluft sowie zur elektrischen Energieversorgung. Die mit der Anschlußstelle 7 verbundene Versorgungseinheit weist eine elektronische Steuereinrichtung, vorzugsweise eine programmierbare SPS-Steuerung auf, die eine Schnittstelle zu einer übergeordneten Steuerung der Druckmaschine aufweisen kann. Außerdem ist eine Einrichtung für Heißwasser, Waschmittel, Dampf, eine Absaugeinrichtung sowie eine Druckluftquelle vorhanden.

Innerhalb der Führungsschiene 3 sind die für die Versorgung des Waschapparates 5 mit Betriebsmitteln vorgesehenen Versorgungsleitungen seitlich neben dem, gegebenenfalls auch unterhalb des Absaugkanales 14 in einer Schleppkette 28 (Fig.2) geführt. Das eine Ende der Schleppkette 28 ist bei der Anschlußstelle 7 befestigt, während das andere Ende am Fahrschlitten 4 angebracht ist und dessen Hin- und Herbewegung mitmacht. Dazu ist die Schleppkette 28 schlaufenförmig geführt.

Der Fahrschlitten 4 und der mit diesem verbindbare Waschapparat 5 weisen an ihren einander zugewandten Seiten elektrische Steckverbindungen, Flüssigkeitskupplungen sowie die Absaugkupplungen mit Rohrstutzen und O-Ringdichtungen auf. Diese Kupplungen sind als selbstkuppelnde, komplementäre Elemente ausgebildet, so daß beim Aufsetzen des Waschapparates auf den Fahrschlitten 4 automatisch alle Ver- und Entsorgungsverbindungen hergestellt werden.
Zur exakten Lagezuordnung beim Kuppeln von Fahrschlitten 4 und Waschapparat 5 ist ein in eine Gegenöffnung eingreifender Positionierstift 29 (Fig. 5) vorgesehen.
Zur mechanischen Verbindung von Waschapparat 5 und Fahrschlitten 4 sind, wie in Fig. 1 erkennbar, am Waschapparat 5 hakenförmige Einsteckzungen 30 und am Fahrschlitten dazu passende Einstecköffnungen 31 vorgesehen. Diese Verbindung befindet sich auf der einen Längsseite des Fahrschlittens 4, während auf der gegenüberliegenden Längsseite zum mechanischen Verbinden ein manuell betätigbarer Verriegelungshebel 32 vorgesehen ist, der einen Bolzen 33 am Fahrschlitten 4 untergreift.

Für die Anstellbewegung der Reinigungsvorrichtung 1 ist die Führungsschiene 3 quer zu ihrer Längserstreckung verstellbar gelagert. Dazu sind an den beiden äußeren Enden der Führungsschiene 3 Gleitelemente 34 angebracht, die es ermöglichen, die Führungsschiene in Halterungen, die beidseits des Druckzylinders 2 angebracht sind aufzunehmen und für die Anstellbewegung, wo der Waschapparat 5 mit seiner Bürste 6 an dem Druckzylinder anliegt, quer zu verschieben. Als Antrieb für diese Quer-Hubbewegung sind in der Führungsschiene Hubzylinder, beziehungsweise pneumatische Kolben 35 integriert, die über Halteplatten 36 mit den seitlichen Halterungen verschraubt sind. Durch pneumatische Ansteuerung der Kolben 35 bewegen diese die Führungsschiene 3 mit dem aufgesetzten Waschapparat 5 über einen einstellbaren Hubbereich vor in Anstellposition und zurück in Ruheposition.

Der Waschapparat 5 weist wenigstens eine rotierende Bürste 6 auf, die mit einem Rotationsantrieb verbunden ist, wobei dieser entweder in die Bürste integriert ist oder über einen Kettenoder Zahnriemen mit der Bürste in Antriebsverbindung steht. Wie in Fig. 1 erkennbar, ist der Beaufschlagungsbereich der Waschapparat-Bürste durch flachbürstenartige Abstreifer 37 begrenzt. Außerdem sind ein oder mehrere Absaugöffnungen 38 für anfallendes Schmutzwasser-Waschmittelgemisch vorgesehen. Im Inneren des Waschapparates 5 befinden sich auch noch Sprühdüsen, über die die Bürste 6 mit Wasser und Waschmittel besprüht werden kann. Außerdem sind noch Austrittsöffnungen für Dampf vorgesehen, um den Druckzylinder 2 damit reinigen zu können.

Fig. 4 zeigt eine Reinigungsvorrichtung, bei der eine Anordnung seitlich unterhalb eines zu reinigenden Druckzylinders 2 vorgesehen ist. Entsprechend ist der Beaufschlagungsbereich der Bürste 6 schräg nach oben orientiert.

Fig. 5 zeigt eine Reinigungsvorrichtung, bei der der aufgesetzte Waschapparat 5a mit zwei etwa achsparallelen Bürsten ausgerüstet ist, die in voneinander getrennten Gehäusebereichen untergebracht sind. Gut zu erkennen ist hierbei, daß deren Beaufschlagungsbereiche in unterschiedliche Richtungen weisen und zur gleichzeitigen Beaufschlagung von zwei benachbart zueinander angeordneten Druckzylindern vorgesehen sind.

Wesentlich ist bei den Ausführungsformen der Waschapparate, daß die Anschlüsse der verschiedenen Waschapparate 5, 5a gemäß Fig. 1, 4 und 5 zum Verbinden mit dem Fahrschlitten gleich ausgebildet sind, so daß sie wahl- und wechselweise mit einer den Fahrschlitten tragenden Führungsschiene 3 verbindbar sind. Dadurch besteht die Möglichkeit, mehreren Druckrollen jeweils eine Führungsschiene mit Fahrschlitten zuzuordnen und einen Waschapparat nacheinander auf die Führungsschienen aufzusetzen. Dadurch ist insgesamt eine besonders kostengünstige Reinigungsvorrichtung für mehrere Druckzylinder realisierbar.

## Patentansprüche

1. Reinigungsvorrichtung für Druckzylinder (2) von Rotationsdruckmaschinen, mit einer etwa parallel zum Druckzylinder (2) angeordneten Führungsschiene (3), an der ein längs verfahrbarer Fahrschlitten (4) geführt und mit dem ein Waschapparat (5) lösbar verbindbar ist, wobei die Führungsschiene (3) zum Anstellen des Waschapparates an den Druckzylinder (2) zu diesem hin verstellbar ist, und wobei der Waschapparat (5) über Versorgungsleitungen für Waschmittel, Luft und Stromversorgung mit einer Versorgungseinheit verbunden ist, **dadurch gekennzeichnet, daß** die Versorgungsleitungen innerhalb der Führungsschiene (3) von dem Waschapparat (5) zu einer feststehenden Anschlußstelle (7) geführt sind, daß die Führungsschiene (3) innenseitig einen Absaugkanal (14) aufweist, der zwischen dem oberen und unteren Trum (15,16) eines über Umlenkungen (17,18) umlaufenden Riemens (19) für den Transport des Fahrschlittens angeordnet ist, daß ein Riemen-Trum (15) eine weitgehend dichtende Abdeckung des an einer Längsseite offenen Absaugkanals (14) bildet, daß im Bereich des Fahrschlittens wenigstens ein ins Innere des Absaugkanals führender Verbindungskanal (25) und im Bereich der feststehenden Anschlußstelle (7) ein an den Absaugkanal (14) angeschlossenes Anschlußrohr (26) vorgesehen sind und daß die übrigen Versorgungsleitungen neben dem Absaugkanal (14) innerhalb der Führungsschiene (3) von der feststehenden Anschlußstelle (7) zu dem Fahrschlitten (4) verlaufen.

2. Reinigungsvorrichtung nach Anspruch 1, **dadurch gekennzeichnet, daß** die feststehende Anschlußstelle (7) für die zu dem Fahrschlitten (4) führenden Versorgungsleitungen an einem Ende der Führungsschiene (3) angeordnet ist und daß zur Führung der Versorgungsleitungen innerhalb der Führungsschiene (3) vorzugsweise eine Schleppkette (28) vorgesehen ist.

3. Reinigungsvorrichtung nach Anspruch 1 oder 2, **dadurch gekennzeichnet, daß** im Bereich des Fahrschlittens (4) als ins Innere des Absaugkanals (14) führender Verbindungskanal ein oder vorzugsweise mehrere, insbesondere vier Rohrstutzen (25) vorgesehen sind, die den umlaufenden Riemen (19) durchgreifen und außenseitig in Anschlußöffnungen des auf den Fahrschlitten (4) aufgesetzten Waschapparates dichtend eingreifen.

4. Reinigungsvorrichtung nach einem der Ansprüche 1 bis 3, **dadurch gekennzeichnet, daß** der umlaufende Riemen (19) als Endlosriemen ausgebildet ist und daß die Antriebsverbindung zu dem Fahrschlitten (4) durch den oder die den Riemen (19) dichtend durchgreifenden Rohrstutzen (25) gebildet ist.

5. Reinigungsvorrichtung nach einem der Ansprüche 1 bis 4, **dadurch gekennzeichnet, daß** die neben dem Absaugkanal (14) innerhalb der Führungsschiene (3) verlaufenden Versorgungsleitungen zumindest durch einen Heißwasser- und Waschmittelschlauch, ein Energiezuleitungskabel und ein Steuerungskabel gebildet sind.

6. Reinigungsvorrichtung nach einem der Ansprüche 1 bis 5, **dadurch gekennzeichnet, daß** der Fahrschlitten (4) und der auswechselbar mit diesem verbindbare Waschapparat (5) an ihren einander zugewandten Seiten elektrische Steckverbindungen, Flüssigkeitskupplungen sowie die Absaugkupplungen aufweisen, die als selbstkuppelnde, komplementäre Elemente ausgebildet sind und daß zur Lagezuordnung beim Kuppeln von Fahrschlitten (4) und Waschapparat (5) wenigstens ein in eine Gegenöffnung eingreifender Positionierstift (29) vorgesehen ist.

7. Reinigungsvorrichtung nach einem der Ansprüche 1 bis 6, **dadurch gekennzeichnet, daß** bei der feststehenden Anschlußstelle (7) vorzugsweise schnelltrennbare Steckverbindungen zum Anschließen an die Versorgungseinheit vorgesehen sind.

8. Reinigungsvorrichtung nach einem der Ansprüche 1 bis 7, **dadurch gekennzeichnet, daß** die Versorgungseinheit zumindest eine elektronische Steuereinrichtung, vorzugsweise eine programmierbare Steuerung (SPS), insbesondere mit einer Schnittstelle zu einer übergeordneten Steuerung der Druckmaschine, eine Einrichtung für Heißwasser, Waschmittel, Dampf, eine Absaugeinrichtung sowie eine Druckluftquelle umfaßt.

9. Reinigungsvorrichtung nach einem der Ansprüche 1 bis 8, **dadurch gekennzeichnet, daß** stirnendig außerhalb des Absaugkanals Umlenkrollen (17,18) für den Riemen (19) vorgesehen sind und daß eine der Umlenkrollen mit einem Antriebsmotor (24) gekuppelt ist.

10. Reinigungsvorrichtung nach einem der Ansprüche 1 bis 9, **dadurch gekennzeichnet, daß** der Absaugkanal (14) im wesentlichen durch ein im Querschnitt U-förmiges Profil (20) gebildet ist, dessen offene Längsseite durch ein Trum (15) des Riemens (19) abgedeckt ist und daß vorzugsweise die Längsränder des Riemens auf seiner dem Absaugkanal (14) abgewandten Seite als überdeckende Seitenschienen (23) vorgesehen sind.

11. Reinigungsvorrichtung nach einem der Ansprüche 1 bis 10, **dadurch gekennzeichnet, daß** der vorzugsweise als Zahnriemen ausgebildete Riemen (19) innenseitig jeweils im-randnahen Bereich, in Umfangsrichtung durchgehende Nuten (21) aufweist und daß der Absaugkanal (14) mit den Rändern (22) seiner offenen Längsseite in diese Nuten (21) dichtend eingreift.

12. Reinigungsvorrichtung nach einem der Ansprüche 1 bis 11, **dadurch gekennzeichnet, daß** die Führungsschiene (3) wannenförmig ausgebildet ist und außenseitig an den U-Seitenschenkeln vorzugsweise durch U-Schienen (10) gebildete Führungen für den die offene Seite der Führungsschiene (3) übergreifenden und in die U-Schienen (10) mit vorzugsweise kugelgelagerten Gleitführungen (13) eingreifenden Fahrschlitten (4) aufweist.

13. Reinigungsvorrichtung nach einem der Ansprüche 1 bis 12, **dadurch gekennzeichnet, daß** die Führungsschiene (3) einen lichten Innenquerschnitt zur Aufnahme des Absaugkanals (14) mit dem um ihn umlaufenden Riemen (19) sowie längsseitig benachbart einen Aufnahmeraum für die insbesondere in einer Schleppkette (28) geführten Versorgungsleitungen hat.

14. Reinigungsvorrichtung nach einem der Ansprüche 1 bis 13, **dadurch gekennzeichnet, daß** die Führungsschiene (3) für die An- und Abstellbewegung (Pfeil Pf.1) quer zu ihrer Längserstreckung an ihren äußeren Enden Gleitelemente (34) zum Einsetzen in Halterungen aufweist, daß Hubzylinder (35), vorzugsweise Druckluftzylinder für die Hubbewegung vorgesehen sind, die an den Enden der Führungsschiene (3) eingesetzt und mit ihren Hubelementen mit den seitlichen Halterungen gekuppelt sind.

15. Reinigungsvorrichtung nach einem der Ansprüche 1 bis 14, **dadurch gekennzeichnet, daß** zum Verbinden des Waschapparates (5) und des Fahrschlittens vorzugsweise am Waschapparat (5) Einsteckzungen (30) und am Fahrschlitten (4) Laschen mit Einstecköffnungen (31) und daß beabstandet zu dieser Verbindungsstelle eine Verriegelungsverbindung mit einem manuell betätigbaren Verriegelungshebel (32) vorgesehen sind.

16. Reinigungsvorrichtung nach einem der Ansprüche 1 bis 15, **dadurch gekennzeichnet, daß** der Waschapparat (5) eine Länge aufweist, die kleiner ist als etwa die halbe Länge des zu reinigenden Druckzylinders (2) und vorzugsweise etwa ein Viertel der Länge des Druckzylinders aufweist.

17. Reinigungsvorrichtung nach einem der Ansprüche 1 bis 16, **dadurch gekennzeichnet, daß** der Waschapparat (5) eine oder mehrere rotierende Bürsten (6) aufweist, die mit einem Rotationsantrieb verbunden sind und daß der Rotationsantrieb entweder in die Bürste(n) integriert ist (sind) oder über einen Ketten- oder Zahnriemen mit der oder den Bürsten in Antriebsverbindung steht.

18. Reinigungsvorrichtung nach einem der Ansprüche 1 bis 17, **dadurch gekennzeichnet, daß** der Beaufschlagungsbereich der Waschapparat-Bürste(n) längsseitig beidseits durch Abstreifer (37), vorzugsweise durch flachbürstenartige Abstreifer begrenzt ist und daß zumindest im unteren Teil des Beaufschlagungsbereiches eine oder mehrere Absaugöffnungen (38) für anfallendes Schmutzwasser-Waschmittelgemisch vorgesehen sind.

19. Reinigungsvorrichtung nach einem der Ansprüche 1 bis 18, **dadurch gekennzeichnet, daß** der Waschapparat (5a) zwei etwa achsparallele Bürsten (6) aufweist, die in voneinander getrennten Gehäusebereichen untergebracht sind und deren Beaufschlagungsbereiche in unterschiedliche Richtungen weisen zur gleichzeitigen Beaufschlagung von zwei Druckzylindern.

## Claims

1. Cleaning apparatus for pressure cylinders (2) of rotary printing presses, including a guide rail (3), which is disposed substantially parallel to the pressure cylinder (2), on which guide rail a longitudinally displaceable carriage (4) is guided and to which carriage a washing device (5) is detachably connectable, wherein, for arranging the washing device on the pressure cylinder (2), the guide rail (3) is adjustable relative to said pressure cylinder, and wherein the washing device (5) is connected to a supply unit via supply lines for detergent, air and power,
**characterised in that** the supply lines are guided inside the guide rail (3) from the washing device (5) to a stationary connection point (7), **in that** the guide rail (3) has a drainage channel (14) on the inside, which is disposed between the upper run and the lower run (15, 16) of a belt (19) circulating via guide rollers (17, 18) for the conveyance of the carriage, **in that** one belt run (15) forms a substantially sealing covering of the drainage channel (14), which is open on one longitudinal side, **in that** at least one connecting channel (25) leading into the interior of the drainage channel is provided in the region of the carriage and a connecting pipe (26) connected to the drainage channel (14) is provided in the region of the stationary connection point (7) and **in that** the remaining supply lines extend from the stationary connection point (7) to the carriage (4) inside the guide rail (3) adjacent to the drainage channel (14).

2. Cleaning apparatus according to claim 1, **characterised in that** the stationary connection point (7) for the supply lines leading to the carriage (4) is disposed at one end of the guide rail (3) and **in that** a drag chain (28) is preferably provided for guiding the supply lines inside the guide rail (3).

3. Cleaning apparatus according to claim 1 or 2, **characterised in that**, one or preferably several, more especially four connecting sleeves (25) are provided in the region of the carriage (4) as a connecting channel leading into the interior of the drainage channel (14), which connecting sleeves (25) extend through the circulating belt (19) and on the outside engage in a sealing manner in connection openings of the washing device which is mounted on the carriage (4).

4. Cleaning apparatus according to one of claims 1 to 3, **characterised in that** the circulating belt (19) is configured as an endless belt and **in that** the driving connection to the carriage (4) is formed by the connecting sleeve or sleeves (25), which extend through the belt (19) in a sealing manner.

5. Cleaning apparatus according to one of the claims 1 to 4, **characterised in that** the supply lines, which extend next to the drainage channel (14) inside the guide rail (3), are formed at least by a hot water and detergent hose, a power supply cable and a control cable.

6. Cleaning apparatus according to one of claims 1 to 5, **characterised in that** the carriage (4) and the washing device (5), which is connectable to the carriage so as to be interchangeable, have on their sides facing each other electric plug connections, fluid couplings as well as the drainage couplings, which are configured as self-coupling, complementary members and **in that** at least one positioning pin (29), which engages in a counter-opening, is provided for controlling the position when coupling the carriage (4) and washing device (5) together.

7. Cleaning apparatus according to one of claims 1 to 6, **characterised in that** quick-disconnect plug connections are provided for the connection to the supply unit in the case of the stationary connection point (7).

8. Cleaning apparatus according to one of claims 1 to 7, **characterised in that** the supply unit includes at least one electronic controlling device; preferably a programmable controller (SPS), more especially having an interface to a higher-ranking controller of the printing press, a device for hot water, detergent, steam, a draining device as well as a compressed air source.

9. Cleaning apparatus according to one of claims 1 to 8, **characterised in that** guide rollers (17, 18) for the belt (19) are provided at the front end outside the drainage channel and **in that** one of the guide rollers is coupled to a drive motor (24).

10. Cleaning apparatus according to one of claims 1 to 9, **characterised in that** the drainage channel (14) is substantially formed by a profile (20) which is U-shaped in cross-section, the open longitudinal side of which profile is covered by one run (15) of the belt (19) and **in that** preferably the longitudinal edges of the belt on its side remote from the drainage channel (14) are provided as overlapping lateral rails (23).

11. Cleaning apparatus according to one of claims 1 to 10, **characterised in that** the belt (19), which is preferably a toothed belt, has grooves (21), which extend respectively in the circumferential direction on the inside in the edge-near region and **in that** the drainage channel (14), with the edges (22) of its open longitudinal side, engages in these grooves (21) in a sealing manner.

12. Cleaning apparatus according to one of claims 1 to 11, **characterised in that** the guide rail (3) is configured so as to be trough-like and has, on the outside on the U-shaped side legs, guides formed preferably from U-rail (10), for the carriage (4), which engages over the open side of the guide rail (3) and engages in the U-rail (10) with preferably sliding guides (13) running in ball bearings.

13. Cleaning apparatus according to one of claims 1 to 12, **characterised in that** the guide rail (3) has a clear inner cross-section for the accommodating of the drainage channel (14) with the belt (19) circulating therearound as well as adjacent longitudinally a receiving area for the supply lines which are guided more especially in a drag chain (28).

14. Cleaning apparatus according to one of claims 1 to 13, **characterised in that** the guide rail (3), for the movement forwards and backwards (arrow Figure 1) transversely relative to its longitudinal extension, has at its outer ends sliding members (34) for insertion in supports, **in that** lifting cylinders (35), preferably compressed air cylinders are provided for the lifting movement, which cylinders are inserted at the ends of the guide rail (3) and are coupled with their lifting members to the lateral supports.

15. Cleaning apparatus according to one of claims 1 to 14, **characterised in that** for the connection of the washing device (5) and the carriage, plug-in tongues (30) are preferably provided on the washing device (5) and straps with plug-in openings (31) on the carriage (4) and **in that** a locking connection with a manually activatable locking lever (32) are provided at a spacing from this connection point.

16. Cleaning apparatus according to one of claims 1 to 15, **characterised in that** the length of the washing device (5) is smaller than approximately half the length of the pressure cylinder (2) to be cleaned and is preferably approximately a quarter of the length of the pressure cylinder.

17. Cleaning apparatus according to one of claims 1 to 16, **characterised in that** the washing device (5) has one or several rotating brushes (6), which are connected to a rotary drive and **in that** the rotary drive is either integrated in the brush or brushes or is in driving connection with the brush or brushes via a chain belt or a toothed belt.

18. Cleaning apparatus according to one of the claims 1 to 17, **characterised in that** the area of impingement of the washing device brush or brushes is defined on both of the longitudinal sides by scrapers (37), preferably by flat brush-like scrapers and **in that** at least in the lower portion of the area of impingement one or several drainage openings (38) for the accumulating mixture of dirty water and detergent are provided.

19. Cleaning apparatus according to one of the claims 1 to 18, **characterised in that** the washing device (5a) has two brushes (6), which have substantially parallel axes, are accommodated in housing chambers which are separated from each other and have areas of impingement which point in different directions when being acted upon at the same time by two pressure cylinders.

## Revendications

1. Dispositif de nettoyage pour cylindre d'impression (2) de presses rotatives, avec un rail de guidage (3) disposé à peu près parallèlement au cylindre d'impression (2), sur lequel un chariot de roulement (4) déplaçable dans le sens longitudinal est guidé et avec lequel un appareil de lavage (5) peut être relié de façon amovible, le rail de guidage (3) pouvant être déplacé en direction du cylindre d'impression pour le raccordement de l'appareil de lavage au cylindre d'impression (2), et l'appareil de lavage (5) étant relié à une unité d'alimentation par des conduites d'alimentation pour le détergent, l'alimentation en air et en électricité, **caractérisé en ce que** les conduites d'alimentation sont guidées à l'intérieur du rail de guidage (3) de l'appareil de lavage (5) jusqu'à un point de raccordement (7) fixe, **en ce que** le rail de guidage (3) présente côté intérieur un canal d'aspiration (14), qui est disposé entre le brin supérieur et le brin inférieur (15, 16) d'une courroie (19) tournant sur des moyens de déviations (17, 18) pour le transport du chariot de roulement, **en ce qu'**un brin de courroie (15) constitue un revêtement largement étanche du canal d'aspiration (14) ouvert sur un côté longitudinal, **en ce qu'**il est prévu dans la zone du chariot de roulement au moins un canal de liaison (25) allant à l'intérieur du canal d'aspiration et dans la zone du point de raccordement fixe (7) un tuyau de raccordement (26) raccordé au canal d'aspiration (14) et **en ce que** les autres conduites d'alimentation s'étendent à côté du canal d'aspiration (14) à l'intérieur du rail de guidage (3) du point de raccordement (7) fixe au chariot de roulement (4).

2. Dispositif de nettoyage selon la revendication 1, **caractérisé en ce que** le point de raccordement (7) fixe pour les conduites d'alimentation allant au chariot de roulement (4) est disposé à une extrémité du rail de guidage (3) et **en ce qu'**il est prévu de préférence une chaîne traînante (28) pour le guidage des conduites d'alimentation à l'intérieur du rail de guidage (3).

3. Dispositif de nettoyage selon la revendication 1 ou 2, **caractérisé en ce que**, dans la zone du chariot de roulement (4), il est prévu comme canal de liaison allant à l'intérieur du canal d'aspiration (14) une ou de préférence plusieurs, en particulier quatre, tubulures (25) qui passent à travers la courroie (19) tournante et s'engagent de façon étanche côté extérieur dans des ouvertures de raccordement de l'appareil de lavage posé sur le chariot de roulement (4).

4. Dispositif de nettoyage selon l'une quelconque des revendications 1 à 3, **caractérisé en ce que** la courroie (19) tournante est conçue comme une courroie continue et **en ce que** la liaison d'entraînement vers le chariot de roulement (4) est constituée par la ou les tubulures (25) passant à travers la courroie (19) de façon étanche.

5. Dispositif de nettoyage selon l'une quelconque des revendications 1 à 4, **caractérisé en ce que** les conduites d'alimentation s'étendant à côté du canal d'aspiration (14) à l'intérieur du rail de guidage (3) sont constituées au moins par un flexible pour eau chaude et détergent, un câble d'alimentation en énergie et un câble de commande.

6. Dispositif de nettoyage selon l'une quelconque des revendications 1 à 5, **caractérisé en ce que** le chariot de roulement (4) et l'appareil de lavage (5) pouvant être relié à celui-ci de façon amovible présentent sur leurs côtés tournés l'un vers l'autre des connexions électriques à fiches, des accouplements à liquide et les accouplements à aspiration, qui sont conçus comme des éléments à accouplement automatique et complémentaires et **en ce que**, pour l'attribution de position lors de l'accouplement du chariot de roulement (4) et de l'appareil de lavage (5), il est prévu au moins une goupille de positionnement (29) qui s'engage dans une ouverture opposée.

7. Dispositif de nettoyage selon l'une quelconque des revendications 1 à 6, **caractérisé en ce que**, au point de raccordement (7) fixe, il est prévu de préférence des connecteurs à fiches à séparation rapide pour le raccordement à l'unité d'alimentation.

8. Dispositif de nettoyage selon l'une quelconque des revendications 1 à 7, **caractérisé en ce que** l'unité d'alimentation comprend au moins un dispositif de commande électronique, de préférence une commande programmable (SPS), en particulier avec une interface pour une commande prioritaire de la machine d'impression, un dispositif pour eau chaude, détergent, vapeur, un dispositif d'aspiration et une source d'air comprimé.

9. Dispositif de nettoyage selon l'une quelconque des revendications 1 à 8, **caractérisé en ce qu'**il est prévu sur l'extrémité avant, à l'extérieur du canal d'aspiration, des galets de déviation (17, 18) pour la courroie (19) et **en ce que** l'un des galets de déviation est couplé avec un moteur d'entraînement (24).

10. Dispositif de nettoyage selon l'une quelconque des revendications 1 à 9, **caractérisé** ce que le canal d'aspiration (14) est constitué essentiellement par un profilé (20) avec une section en forme de U, dont le grand côté ouvert est masqué par un brin (15) de la courroie (19) et en ce que de préférence les bords longitudinaux de la courroie sont prévus sur son côté opposé au canal d'aspiration (14) comme rails latéraux (23) de recouvrement.

11. Dispositif de nettoyage selon l'une quelconque des revendications 1 à 10, **caractérisé en ce que** la courroie (19) conçue de préférence comme une courroie dentée présente côté intérieur respectivement des rainures (21) continues dans le sens périphérique et dans la zone proche du bord et **en ce que** le canal d'aspiration (14) s'engage de façon étanche avec les bords (22) de son grand côté ouvert dans ces rainures (21).

12. Dispositif de nettoyage selon l'une quelconque des revendications 1 à 11, **caractérisé en ce que** le rail de guidage (3) est réalisé en forme de cuve et présente côté extérieur sur les branches latérales du U des guides formés de préférence par des rails en U (10) pour le chariot de roulement (4) qui recouvre le côté ouvert du rail de guidage (3) et s'engage dans les rails en U (10) avec des guides coulissants (13) de préférence montés sur roulement à billes.

13. Dispositif de nettoyage selon l'une quelconque des revendications 1 à 12, **caractérisé en ce que** le rail de guidage (3) a une section intérieure dégagée pour le logement du canal d'aspiration (14) avec la courroie (19) tournant autour de lui et sur le grand côté à proximité un espace de logement pour les conduites d'alimentation guidées en particulier dans une chaîne traînante (28).

14. Dispositif de nettoyage selon l'une quelconque des revendications 1 à 13, **caractérisé en ce que** le rail de guidage (3) présente pour le mouvement de branchement et de débranchement (flèche Pf.1) transversalement à son extension longitudinale sur ses extrémités extérieures des éléments de glissement (34) pour l'insertion dans des fixations, **en ce que** des vérins de levage (35), de préférence des vérins pneumatiques sont prévus pour le mouvement de levage, qui sont placés sur les extrémités du rail de guidage (3) et sont couplés avec leurs éléments de levage avec les fixations latérales.

15. Dispositif de nettoyage selon l'une quelconque des revendications 1 à 14, **caractérisé en ce que**, pour la liaison de l'appareil de lavage (5) et du chariot de roulement, il est prévu de préférence sur l'appareil de lavage (5) des lames d'emboîtement (30) et sur le chariot de roulement (4) des languettes avec des orifices d'emboîtement (31) et **en ce qu'**une liaison de verrouillage avec un levier de verrouillage (32) actionnable manuellement est prévue à distance de ce point de liaison.

16. Dispositif de nettoyage selon l'une quelconque des revendications 1 à 15, **caractérisé en ce que** l'appareil de lavage (5) présente une longueur qui est à peu près inférieure à la demi-longueur du cylindre d'impression (2) à nettoyer et de préférence environ un quart de la longueur du cylindre d'impression.

17. Dispositif de nettoyage selon l'une quelconque des revendications 1 à 16, **caractérisé en ce que** l'appareil de lavage (5) présente une ou plusieurs brosses (6) rotatives, qui sont reliées à un entraînement de rotation et **en ce que** la commande de rotation est intégrée dans la (les) brosse(s) ou bien est en liaison d'entraînement par une courroie à chaîna ou une courroie dentée avec la ou les brosses.

18. Dispositif de nettoyage selon l'une quelconque des revendications 1 à 17, **caractérisé en ce que** la zone d'alimentation de la (des) brosse(s) de l'appareil de lavage est délimités sur le grand côté des deux côtés par des racleurs (37), de préférence par des racleurs en forme de brosses plates et **en ce qu'**un ou plusieurs orifices d'aspiration (38) pour le mélange eau sale-détergent généré sont prévus au moins dans la partie inférieurs de la zone d'alimentation.

19. Dispositif de nettoyage selon l'une quelconque des revendications 1 à 18, **caractérisé en ce que** l'appareil de lavage (5a) présente deux brosses (6) à peu près parallèles, qui sont logées dans des zones de boîtier séparées l'une de l'autre et dont les zones d'alimentation sont dirigées dans des directions différentes pour l'alimentation simultanée de deux cylindres d'impression.
